# EUROPÄISCHE PATENTSCHRIFT

(11) **EP 3 818 224 B1**
(45) Veröffentlichungstag und Bekanntmachung des Hinweises auf die Patenterteilung: **21.12.2022**
(21) Anmeldenummer: 19732532.7
(22) Anmeldetag: 13.06.2019
(51) Int. Cl.: E05D 3/14, E05D 7/12, E05F 1/12

(54) **MÖBELBESCHLAG**
FURNITURE FITTING
FERRURE POUR MEUBLE

(30) Priorität: 03.07.2018 AT 505762018
(43) Veröffentlichungstag der Anmeldung: 12.05.2021
(73) Patentinhaber: Julius Blum GmbH, 6973 Höchst (AT)
(72) Erfinder: FOLIE, Thomas, 6850 Dornbirn (AT); DÜR, Stefan, 6858 Schwarzach (AT)
(74) Vertreter: Torggler & Hofmann Patentanwälte - Innsbruck
(86) Internationale Anmeldenummer: PCT/AT2019/060195
(87) Internationale Veröffentlichungsnummer: WO 2020/006588

(56) Entgegenhaltungen:
- EP-A1- 3 252 255
- EP-A2- 1 050 651
- WO-A1-2005/108726
- WO-A1-2016/156514
- WO-A1-2016/174071
- WO-A2-2009/013129
- DE-A1- 2 554 130
- US-A- 4 114 237

## Beschreibung

Die vorliegende Erfindung bezieht sich auf einen Möbelbeschlag zur bewegbaren Lagerung eines relativ zu einem Möbelkorpus bewegbar gelagerten Möbelteiles, umfassend:
- ein erstes Beschlagteil, welches dazu ausgebildet ist, an einer, vorzugsweise im Wesentlichen horizontal ausgerichteten, Möbelplatte des Möbelkorpus befestigt zu werden,
- ein zweites Beschlagteil zur Befestigung am bewegbar gelagerten Möbelteil, wobei das zweite Beschlagteil schwenkbar mit dem ersten Beschlagteil verbunden ist,
- wobei das erste Beschlagteil ein Montageteil mit wenigstens einer Befestigungsvorrichtung aufweist, durch welche das Montageteil an der Möbelplatte montierbar ist, und das erste Beschlagteil zumindest ein mit dem zweiten Beschlagteil gelenkig verbundenes Koppelteil aufweist, welches mit dem Montageteil lösbar verbindbar ist,
- wobei das Montageteil des ersten Beschlagteiles ein, vorzugsweise taschenförmiges, Gehäuse aufweist, wobei das Koppelteil im verbundenen Zustand mit dem Montageteil zum überwiegenden Teil innerhalb des Gehäuses des Montageteiles aufgenommen ist.

Im Weiteren betrifft die Erfindung ein Möbel mit einem Möbelkorpus und einem bewegbaren Möbelteil, welches durch wenigstens einen Möbelbeschlag der zu beschreibenden Art relativ zum Möbelkorpus schwenkbar gelagert ist.

In der WO 2016/174071 A1 ist in Fig. 9 ein Möbelscharnier zur schwenkbaren Lagerung einer Türe gezeigt, wobei das erste Beschlagteil des Möbelscharniers in einer langlochförmigen Ausnehmung einer Möbelplatte des Möbelkorpus versenkt ist. Das zweite Beschlagteil des Möbelscharniers ist ebenfalls in einer langlochförmigen Ausnehmung des bewegbaren Möbelteiles aufgenommen.

In der EP 0 881 348 A1 ist ein Scharnierbeschlag gezeigt, welcher ein türseitiges Anschlagteil zur Befestigung an einer Türe und ein damit gelenkig verbundenes korpusseitiges Anschlagteil zur Befestigung an einem Möbelkorpus aufweist. Das türseitige Anschlagteil weist einen am Möbelkorpus zu befestigenden Stützteil auf, welcher mit einem Koppelteil des Scharnierbeschlages durch Schrauben lösbar verbindbar ist.

In der WO 2016/090391 A1 ist ein Möbelscharnier mit einem korpusseitigen Anschlagteil gezeigt, welches durch einen federbeaufschlagten Rasthebel mit einer am Möbellkorpus vormontierten (aber nicht gezeigten) Montageplatte lösbar verrastbar ist.

Bei der Montage eines bewegbaren Möbelteiles an einem Möbelkorpus wird der Möbelbeschlag üblicherweise zunächst am bewegbaren Möbelteil vormontiert, anschließend wird das bewegbare Möbelteil mit dem daran vormontierten Möbelbeschlag an den Möbelkorpus herangeführt und dabei versucht, das erste Beschlagteil in die vorgesehene Ausnehmung der Möbelplatte einzuführen. Dabei ergeben sich bei der Montage insofern Schwierigkeiten, weil das bewegbare Möbelteil je nach Ausführung ein beträchtliches Gewicht aufweisen kann und weil die Ausnehmung der Möbelplatte exakt mit der Form und Größe des ersten Beschlagteiles abgestimmt sein muss. Das Einführen des ersten Beschlagteiles in die Ausnehmung der Möbelplatte kann also durchaus mit einem zeitlichen Aufwand und mit einem manuell anstrengenden Arbeitsprozess verbunden sein.

Die JP 2008-025270 A zeigt ein Möbelscharnier mit einem Scharniergehäuse, welches in einem ersten Montageschritt an einem Möbelteil zu befestigen ist. In einem nachfolgenden Montageschritt wird ein Einstellblock in einen Hohlraum des vormontierten Scharniergehäuses eingesetzt und durch Schrauben mit dem Scharniergehäuse verbunden.

Aufgabe der vorliegenden Erfindung ist es, einen Möbelbeschlag der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der Erfindung sind in den abhängigen Ansprüchen angegeben.

Gemäß der Erfindung ist vorgesehen, dass das Koppelteil mit dem Montageteil durch wenigstens eine Verriegelungsvorrichtung lösbar verbindbar ist, wobei die wenigstens eine Verriegelungsvorrichtung wenigstens ein bewegbar gelagertes und von zumindest einem Kraftspeicher beaufschlagtes Verriegelungselement zum lösbaren Verriegeln des Koppelteiles aufweist.

Das Merkmal der Verriegelungsvorrichtung ist ausgehend von der JP 2008-025270 A auch keine naheliegende Maßnahme, weil es für den Fachmann bei einem in einem Möbelteil versenkten Scharniergehäuse völlig unklar ist, wo die Verriegelungselemente zur lösbaren Verriegelung mit dem Koppelteil angeordnet werden müssten.

Das korpusseitige erste Beschlagteil des Möbelbeschlages ist zumindest zweiteilig ausgeführt und umfasst ein Montageteil, welches in einem ersten Montageschritt durch wenigstens eine Befestigungsvorrichtung an oder in einer, vorzugsweise im Wesentlichen horizontal verlaufenden, Möbelplatte des Möbelkorpus zu befestigen ist. Ferner ist ein mit dem zweiten Beschlagteil gelenkig verbundenes Koppelteil vorgesehen, welches in einem zweiten Montageschritt - unabhängig und getrennt vom Montageteil - am bewegbaren Möbelteil zu befestigen ist. Nach erfolgter Vormontage des Montageteiles und des Koppelteiles können diese in einem dritten Montageschritt miteinander durch die Verriegelungsvorrichtung lösbar verbunden werden, also selbsttätig miteinander verriegelt werden.

Gemäß der Erfindung ist vorgesehen, dass das Montageteil des ersten Beschlagteiles in eine Ausnehmung der Möbelplatte einsetzbar ist, sodass das Montageteil in einem montierten Zustand an der Möbelplatte zum überwiegenden Teil, vorzugsweise im Wesentlichen vollständig, innerhalb der Ausnehmung der Möbelplatte aufgenommen ist. Auf diese Weise ergibt sich eine kompakte und optisch unauffällige Anordnung des Montageteiles am Möbelkorpus.

Das erfindungsgemäße Möbel ist dadurch gekennzeichnet, dass das Möbel einen Möbelkorpus mit einer, vorzugsweise im Wesentlichen horizontal ausgerichteten, Möbelplatte (beispielsweise eine Bodenplatte, eine Deckplatte, einen zwischen der Bodenplatte und der Deckplatte angeordneten Fachboden oder eine vertikal verlaufende Seitenwand) aufweist, wobei das Montageteil an der Möbelplatte gelagert ist, wobei vorgesehen ist, dass das Montageteil in der Montagelage zum überwiegenden Teil innerhalb einer Ausnehmung der Möbelplatte aufgenommen ist. Die Möbelplatte des Möbelkorpus weist üblicherweise eine vorgegebene Materialstärke (beispielsweise 16 mm oder 19 mm) auf.

Das Montageteil des ersten Beschlagteiles ist innerhalb der vorgegebenen Materialstärke der Möbelplatte aufnehmbar. Das Montageteil weist eine Höhenerstreckung und eine Längenerstreckung auf, wobei die Längenerstreckung des Montageteiles mindestens dreimal, vorzugsweise mindestens sechsmal, so groß als die Höhenerstreckung des Montageteiles ist.

Der Möbelbeschlag kann beispielsweise als Möbelscharnier ausgebildet sein. Es ist allerdings auch möglich, dass der Möbelbeschlag als Möbelantrieb für eine Möbelklappe ausgebildet ist, welche im Montagezustand an einem Möbelkorpus um eine horizontal verlaufende Achse schwenkbar gelagert ist.

Weitere Einzelheiten und Vorteile der vorliegenden Erfindung werden anhand des in den Figuren gezeigten Ausführungsbeispiels erläutert.
- Fig. 1a, 1b: zeigen ein Möbel und einen Möbelbeschlag (ohne das Montageteil) in perspektivischen Ansichten,
- Fig. 2a-2c: zeigen die Montage des bewegbaren Möbelteiles am Möbelkorpus in schematischen Draufsichten,
- Fig. 3a-3c: zeigen eine zeitliche Abfolge der Montage des Koppelteiles am Montageteil in verschiedenen Querschnitten,
- Fig. 4a, 4b: zeigen weitere zeitliche Abfolgen der Montage des Koppelteiles am Montageteil in verschiedenen Querschnitten.

Fig. 1a zeigt eine perspektivische Darstellung eines Möbels 1 mit einem nur teilweise dargestellten Möbelkorpus 2, wobei ein bewegbares Möbelteil 3, vorzugsweise in Form einer Türe oder einer Möbelklappe, durch einen Möbelbeschlag 4 relativ zum Möbelkorpus 2 um eine, vorzugsweise in Montagelage vertikal verlaufende, Achse 14 schwenkbar gelagert ist. Der Möbelkorpus 2 weist eine vertikal verlaufende Seitenwand 2a und eine horizontal verlaufende Möbelplatte 2b (vorzugsweise eine Deckplatte, eine Bodenplatte oder einen zwischen der Deckplatte und der Bodenplatte angeordneten Fachboden) auf, wobei das erste Beschlagteil 5 des Möbelbeschlages 4 an oder in der Möbelplatte 2b gelagert ist. Selbstverständlich ist es auch möglich, den Möbelbeschlag 4 an der vertikal verlaufenden Seitenwand 2a zu befestigen, sodass das bewegbare Möbelteil 3 im Montagezustand relativ zum Möbelkorpus 3 um eine horizontal verlaufende Achse 14 schwenkbar gelagert ist.

Im gezeigten Ausführungsbeispiel ist vorgesehen, dass das erste Beschlagteil 5 im Wesentlichen vollständig innerhalb einer ersten Ausnehmung 15a (Fig. 2a) der Möbelplatte 2b aufgenommen ist, während das zweite Beschlagteil 6 des Möbelbeschlages 4 im Wesentlichen vollständig innerhalb einer zweiten Ausnehmung 15b (Fig. 2b) des bewegbaren Möbelteiles 3 aufgenommen ist.

Fig. 1b zeigt den Möbelbeschlag 4 (ohne das Montageteil 8) in einer perspektivischen Ansicht. Das erste Beschlagteil 5 ist zumindest zweiteilig ausgeführt und umfasst einen an oder in der Möbelplatte 2b vormontierbaren Montageteil 8 (Fig. 3a) mit einem, taschenförmig ausgebildeten, Gehäuse 8a zur zumindest teilweisen Aufnahme eines Koppelteiles 9, wobei das Montageteil 8 und das Koppelteil 9 lösbar miteinander verbindbar sind. Das Montageteil 8 wird in einem ersten Montageschritt an oder in der Möbelplatte 2b montiert. Das Koppelteil 9 ist über wenigstens einen Gelenkhebel 7 schwenkbar mit dem zweiten Beschlagteil 6 verbunden, welches in einem zweiten Montageschritt über ein, vorzugsweise längserstrecktes, Gehäuse 6a am bewegbaren Möbelteil 3 zu befestigen ist. Nachdem das Montageteil 8 an der Möbelplatte 2b und das zweite Beschlagteil 6 am bewegbaren Möbelteil 3 befestigt wurden, können das Montageteil 8 und das Koppelteil 9 durch Zusammenführen miteinander verbunden werden. Das Montageteil 8 und das Koppelteil 9 sind durch wenigstens eine Verriegelungsvorrichtung 20 (Fig. 3a) selbsttätig miteinander verriegelbar.

Durch wenigstens eine Einstellvorrichtung 13a, 13b, 13c ist im verbundenen Zustand zwischen dem Montageteil 8 und dem Koppelteil 9 eine Lage des Koppelteiles 9 relativ zum Montageteil 8, vorzugsweise dreidimensional, einstellbar. Durch die Kraft einer Federvorrichtung 10 ist das zweite Beschlagteil 6 in die vollständig geschlossene und/oder vollständig geöffnete Endlage relativ zum ersten Beschlagteil 5 bewegbar. Dies kann beispielsweise über eine von der Federvorrichtung 10 beaufschlagte Druckrolle 12 erfolgen, welche bei einer Bewegung des Gelenkhebels 7 entlang einer Stellkontur 24 (Fig. 3a) verfahrbar gelagert ist. Durch eine Dämpfvorrichtung 11, vorzugsweise mit einer hydraulischen Kolben-Zylinder-Einheit, ist eine Bewegung des zweiten Beschlagteiles 6 relativ zum ersten Beschlagteil 5 abbremsbar. Auf diese Weise ist eine Bewegung des zweiten Beschlagteiles 6 in die vollständig geschlossene und/oder vollständig geöffnete Endlage dämpfbar.

Fig. 2a-2c zeigen die Montage des bewegbaren Möbelteiles 3 an der Möbelplatte 2b des Möbelkorpus 2 in schematischen Draufsichten. In der Möbelplatte 2b ist eine erste Ausnehmung 15a zur Aufnahme des ersten Beschlagteiles 5 des Möbelbeschlages 4 ausgebildet, während im bewegbaren Möbelteil 3 eine zweite Ausnehmung 15b zur Aufnahme des zweiten Beschlagteiles 6 des Möbelbeschlages 4 angeordnet ist. Das erste Beschlagteil 5 ist zumindest zweiteilig ausgebildet und umfasst ein in der ersten Ausnehmung 15a anzuordnendes Montageteil 8 und ein mit dem Montageteil 8 zu verbindendes Koppelteil 9. Das erste Beschlagteil 5 und das zweite Beschlagteil 6 sind über wenigstens einen Gelenkhebel 7 schwenkbar miteinander verbunden.

In einem ersten Montageschritt (Fig. 2b) wird das Montageteil 8 in der ersten Ausnehmung 15a der Möbelplatte 2b fixiert, während das zweite Beschlagteil 6 am bewegbaren Möbelteil 3 befestigt wird. Vorzugsweise ist vorgesehen, dass das längserstreckte Gehäuse 6a des zweiten Beschlagteiles 6 in der zweiten Ausnehmung 15b des bewegbaren Möbelteiles 3 im Wesentlichen vollständig versenkbar ist. In einem dritten Montageschritt (Fig. 2c) werden das Montageteil 8 und das Koppelteil 9 miteinander verbunden, sodass das bewegbare Möbelteil 3 am Möbelkorpus 2 fixierbar ist.

Fig. 3a-3c zeigen die Montage des Koppelteiles 9 am Montageteil 8 in verschiedenen Montageschritten. Das Koppelteil 9 ist über wenigstens einen Gelenkhebel 7 mit dem zweiten Beschlagteil 6 verbunden, wobei der Gelenkhebel 7 am Koppelteil 9 um eine erste Gelenkachse 17a und am zweiten Beschlagteil 6 um eine zweite Gelenkachse 17b schwenkbar gelagert ist. Am Gelenkhebel 7 ist eine Stellkontur 24 angeordnet, wobei bei einer Bewegung des Gelenkhebels 7 um die erste Gelenkachse 17a eine von der Federvorrichtung 10 beaufschlagte Druckrolle 12 entlang der Stellkontur 24 verfahrbar ist. Der Gelenkhebel 7 ist als doppelarmiger Hebel mit einem ersten Hebelende und mit einem zweiten Hebelende ausgebildet, wobei das erste Hebelende des Gelenkhebels 7 über die zweite Gelenkachse 17b mit dem zweiten Beschlagteil 6 gelenkig verbunden ist. Die Dämpfvorrichtung 11 ist über das zweite Hebelende des Gelenkhebels 7 beaufschlagbar, wobei das zweite Hebelende des Gelenkhebels 7 zur Ausführung eines Dämpfungshubes entweder direkt oder über zumindest ein weiteres Bauteil (beispielsweise über einen Zwischenhebel) auf die Dämpfvorrichtung 11 wirkt. In einem ersten Montageschritt wird das Montageteil 8 durch wenigstens eine Befestigungsvorrichtung 16 (welche beispielsweise als Loch zur Aufnahme einer Schraube ausgebildet ist) an oder in der Möbelplatte 2b montiert.

Das Montageteil 8 kann auch zwei oder mehrere Befestigungsvorrichtungen 16 aufweisen, die als Löcher zur Aufnahme von Schrauben ausgebildet sind. Auch ist es möglich, dass die Befestigungsvorrichtung 16 ein bewegbar gelagertes Betätigungselement aufweist, wobei durch eine Betätigung des Betätigungselementes zumindest ein Verriegelungsteil bewegbar ist, durch welches das Montageteil 8 an oder in der Möbelplatte 2b kraftschlüssig fixierbar ist.

In einem weiteren Montageschritt wird das Koppelteil 9 schräg in das taschenförmige Gehäuse 8a des Montageteiles 8 eingeführt. Im Weiteren ist eine Zentriervorrichtung 18 zur Zentrierung zwischen dem Montageteil 8 und dem Koppelteil 9 vorgesehen, wobei die Zentriervorrichtung 18 wenigstens eine am Montageteil 8 und/oder am Koppelteil 9 angeordnete oder ausgebildete Schrägfläche 18a, 18b zur Führung des Koppelteiles 9 aufweist.

Zur lösbaren Verriegelung zwischen dem Koppelteil 9 und dem Montageteil 8 ist wenigstens eine Verriegelungsvorrichtung 20 vorgesehen. Die Verriegelungsvorrichtung 20 weist wenigstens ein bewegbar gelagertes und von einem (vorzugsweise als Druckfeder ausgebildeten) Kraftspeicher 21a beaufschlagbares Verriegelungselement 25a zum lösbaren Verriegeln des Koppelteiles 9 auf. Das Verriegelungselement 25a ist mit einer Ausnehmung 22a zur Aufnahme eines Rastteiles 23a des Koppelteiles 9 versehen. Im gezeigten Ausführungsbeispiel ist ein zweiter Kraftspeicher 21b vorgesehen, welcher ein zweites Verriegelungselement 25b mit einem zweiten Rastteil 23b in Richtung einer zweiten Ausnehmung 22b des Montageteiles 8 drückt. Wie aus Fig. 3b und Fig. 3c hervorgeht, wird das Koppelteil 9 in das Montageteil 8 seitlich eingeschwenkt, wobei das Koppelteil 9 durch die Schrägflächen 18a, 18b der Zentriervorrichtung 18 relativ zum Montageteil 8 führbar ist.

Fig. 4a zeigt eine zu Fig. 3c fortgesetzte Schwenkbewegung des Koppelteiles 9 relativ zum Montageteil 8. Das Verriegelungselement 25a wird durch das Zusammenwirken des Rastteiles 23a mit einer Schrägfläche des Verriegelungselementes 25a entgegen der Kraft des Kraftspeichers 21a in Richtung des Pfeils 26 gedrückt, sodass das Rastteil 23a in die Ausnehmung 22a des Verriegelungselementes 25a eintreten kann und wobei das zweite Rastteil 23b durch die Kraft des zweiten Kraftspeichers 21b in die Ausnehmung 22b des Montageteiles 8 eingedrückt wird.

Fig. 4b zeigt die verriegelte Stellung zwischen dem Montageteil 8 und dem Koppelteil 9. Durch eine Entriegelungsvorrichtung 19 ist die Verriegelung zwischen dem Montageteil 8 und dem Koppelteil 9 wieder lösbar. Die Entriegelungsvorrichtung 19 weist ein bewegbar gelagertes, vorzugsweise linear verschiebbares, Löseelement 19a, auf, wobei durch Kraftausübung auf das Löseelement 19a in Richtung X die Verriegelung zwischen dem Montageteil 8 und dem Koppelteil 9 lösbar ist. Das Löseelement 19a ist im Montagezustand des Möbelbeschlages 4 unmittelbar und direkt für eine Betätigung mittels eines Werkzeuges zugänglich.

Im gezeigten Ausführungsbeispiel weist die Entriegelungsvorrichtung 19 einen doppelarmigen Entriegelungshebel 30 auf, welcher um eine Achse 27 schwenkbar gelagert ist. An beiden Hebelenden des doppelarmigen Entriegelungshebels 30 sind Langlöcher 29a und 29b vorhanden, die zur Aufnahme von Stiften 28a, 28b vorgesehen sind. Der erste Stift 28a ist am Verriegelungselement 25a angeordnet, während der zweite Stift 28b mit dem Löseelement 19a verbunden ist. Wird das Löseelement 19a durch ein Werkzeug, vorzugsweise einen Schraubendreher, in Richtung des Pfeils X eingedrückt, so wird das Verriegelungselement 25a durch den Entriegelungshebel 30 entgegen der Kraft des Kraftspeichers 21a in eine Lösestellung bewegt, in welcher die Verriegelung zwischen dem Montageteil 8 und dem Koppelteil 9 lösbar ist.

## Patentansprüche

1. Möbelbeschlag (4) zur bewegbaren Lagerung eines relativ zu einem Möbelkorpus (2) bewegbar gelagerten Möbelteiles (3), umfassend:
- ein erstes Beschlagteil (5), welches dazu ausgebildet ist, an einer, vorzugsweise im Wesentlichen horizontal ausgerichteten, Möbelplatte (2b) des Möbelkorpus (2) befestigt zu werden,
- ein zweites Beschlagteil (6) zur Befestigung am bewegbar gelagerten Möbelteil (3), wobei das zweite Beschlagteil (6) schwenkbar mit dem ersten Beschlagteil (5) verbunden ist,
- wobei das erste Beschlagteil (5) ein Montageteil (8) mit wenigstens einer Befestigungsvorrichtung (16) aufweist, durch welche das Montageteil (8) an der Möbelplatte (2a) montierbar ist, und das erste Beschlagteil (5) zumindest ein mit dem zweiten Beschlagteil (6) gelenkig verbundenes Koppelteil (9) aufweist, welches mit dem Montageteil (8) lösbar verbindbar ist,
- wobei das Montageteil (8) des ersten Beschlagteiles (5) ein taschenförmiges Gehäuse (8a) aufweist, welches innerhalb der vorgegebenen Materialstärke der Möbelplatte aufnehmbar ist, wobei das Koppelteil (9) im verbundenen Zustand mit dem Montageteil (8) zum überwiegenden Teil innerhalb des Gehäuses (8a) des Montageteiles (8) aufgenommen ist, wobei das Montageteil (8) eine Höhenerstreckung und eine Längenerstreckung aufweist, wobei die Längenerstreckung des Montageteiles (8) mindestens dreimal, vorzugsweise mindestens sechsmal, so groß als die Höhenerstreckung des Montageteiles (8) ist,
- wobei der Möbelbeschlag (4) wenigstens einen schwenkbar gelagerten Gelenkhebel (7) zum Bewegen des bewegbaren Möbelteiles (3) aufweist,
- der Möbelbeschlag (4) eine Federvorrichtung (10) zum Kraftbeaufschlagung des wenigstens einen Gelenkhebels (7) aufweist,
- der Möbelbeschlag (4) wenigstens eine Dämpfvorrichtung (11) vorzugsweise eine Kolben-Zylinder-Einheit, zur Dämpfung einer Relativbewegung zwischen dem ersten Beschlagteil (5) und dem zweiten Beschlagteil (6) aufweist, und
- die Federvorrichtung (10) und die Dämpfvorrichtung (11) am Koppelteil (9) angeordnet sind, **dadurch gekennzeichnet, dass** das Koppelteil (9) mit dem Montageteil (8) durch wenigstens eine Verriegelungsvorrichtung (20) lösbar verbindbar ist, wobei die wenigstens eine Verriegelungsvorrichtung (20) wenigstens ein bewegbar gelagertes und von zumindest einem Kraftspeicher (21a, 21b) beaufschlagtes Verriegelungselement (25a, 25b) zum lösbaren Verriegeln des Koppelteiles (9) aufweist.

2. Möbelbeschlag nach Anspruch 1, **dadurch gekennzeichnet, dass** das Montageteil (8) des ersten Beschlagteiles (5) in eine Ausnehmung (15a) der Möbelplatte (2a) einsetzbar ist.

3. Möbelbeschlag nach Anspruch 1 oder 2, **dadurch gekennzeichnet, dass** eine Zentriervorrichtung (18) zur Zentrierung zwischen dem Montageteil (8) und dem Koppelteil (9) vorgesehen ist, wobei die Zentriervorrichtung (18) wenigstens eine am Montageteil (8) und/oder am Koppelteil (9) angeordnete oder ausgebildete Schrägfläche (18a, 18b) zur Führung des Koppelteiles (9) aufweist.

4. Möbelbeschlag nach einem der Ansprüche 1 bis 3, **dadurch gekennzeichnet, dass** der Möbelbeschlag (4) eine Entriegelungsvorrichtung (19) zum Lösen der Verbindung zwischen dem Montageteil (8) und dem Koppelteil (9) aufweist.

5. Möbelbeschlag nach Anspruch 4, **dadurch gekennzeichnet, dass** die Entriegelungsvorrichtung (19) ein bewegbar gelagertes Löseelement (19a) aufweist, wobei durch Kraftausübung auf das Löseelement (19a) die Verriegelung zwischen dem Montageteil (8) und dem Koppelteil (9) lösbar ist.

6. Möbelbeschlag nach Anspruch 5, **dadurch gekennzeichnet, dass** das Löseelement (19a) linear verschiebbar gelagert ist.

7. Möbelbeschlag nach einem der Ansprüche 1 bis 6, **dadurch gekennzeichnet, dass** eine von der Federvorrichtung (10) beaufschlagte Druckrolle (12) vorgesehen ist, wobei die Druckrolle (12) bei einer Bewegung des Gelenkhebels (7) entlang einer, vorzugsweise am Gelenkhebel (7) angeordneten, Stellkontur (24) bewegbar ist.

8. Möbelbeschlag nach einem der Ansprüche 1 bis 7, **dadurch gekennzeichnet, dass** der Gelenkhebel (7) als doppelarmiger Hebel mit einem ersten Hebelende und mit einem zweiten Hebelende ausgebildet ist, wobei das erste Hebelende des Gelenkhebels (7) mit dem zweiten Beschlagteil (6) gelenkig verbunden ist und dass die Dämpfvorrichtung (11) über das zweite Hebelende des Gelenkhebels (7) beaufschlagbar ist.

9. Möbelbeschlag nach einem der Ansprüche 1 bis 8, **dadurch gekennzeichnet, dass** der Möbelbeschlag (4) als Möbelscharnier ausgebildet ist.

10. Möbel (1) mit einem Möbelkorpus (2), einem relativ zum Möbelkorpus (2) bewegbar gelagerten Möbelteil (3) und mit wenigstens einem Möbelbeschlag (4) nach einem der Ansprüche 1 bis 9, durch welchen das Möbelteil (3) um eine, vorzugsweise in Montagelage im Wesentlichen vertikal verlaufende, Achse (14) relativ zum Möbelkorpus (2) schwenkbar gelagert ist.

11. Möbel nach Anspruch 10, **dadurch gekennzeichnet, dass** der Möbelkorpus (2) eine, vorzugsweise im Wesentlichen horizontal ausgerichtete, Möbelplatte (2a), vorzugsweise eine Bodenplatte, eine Deckplatte, einen zwischen der Bodenplatte und der Deckplatte angeordneten Fachboden oder eine Seitenwand (2a), aufweist, wobei das Montageteil (8) an der Möbelplatte (2a) gelagert ist, wobei vorgesehen ist, dass das Montageteil (8) in der Montagelage zum überwiegenden Teil innerhalb einer Ausnehmung (15a) der Möbelplatte (2a) aufgenommen ist.

## Claims

1. A furniture fitting (4) for movably supporting a furniture part (3) movably-mounted relative to a furniture carcass (2), the furniture fitting (4) comprising:
- a first fitting portion (5) configured to be fixed to a, preferably substantially horizontally aligned, furniture panel (2b) of the furniture carcass (2),
- a second fitting portion (6) configured to be fixed to the movably-mounted furniture part (3), the second fitting portion (6) being pivotally connected to the first fitting portion (5),
- wherein the first fitting portion (5) includes a mounting portion (8) having at least one fastening device (16) for mounting the mounting portion (8) to the furniture panel (2b), and the first fitting portion (5) includes at least one coupling portion (9) hingedly connected to the second fitting portion (6), the coupling portion (9) being configured to be releasably connected to the mounting portion (8),
- wherein the mounting portion (8) of the first fitting portion (5) includes a pocket-shaped housing (8a) configured to be received within the predetermined material thickness of the furniture panel (2b), wherein the coupling portion (9), in a connected condition with the mounting portion (8), is received, for the most part, within the housing (8a) of the mounting portion (8), wherein the mounting portion (8) has a height extension and a longitudinal extension, wherein the longitudinal extension of the mounting portion (8) is at least three times, preferably at least six times, larger than the height extension of the mounting portion (8),
- wherein the furniture fitting (4) includes at least one pivotally supported hinge lever (7) for moving the movable furniture part (3),
- the furniture fitting (4) includes a spring device (10) for applying a force to the at least one hinge lever (7),
- the furniture fitting (4) includes at least one damping device (11), preferably a piston-cylinder-unit, for dampening a relative movement between the first fitting portion (5) and the second fitting portion (6), and
- the spring device (10) and the damping device (11) are arranged on the coupling portion (9),
**characterized in that** the coupling portion (9) is configured to be releasably connected to the mounting portion (8) by at least one locking device (20), wherein the at least one locking device (20) includes at least one movably-supported locking element (25a, 25b) pressurized by at least one force storage member (21a, 21b) for releasably locking the coupling portion (9) .

2. The furniture fitting according to claim 1, **characterized in that** the mounting portion (8) of the first fitting portion (5) is configured to be inserted into a recess (15a) of the furniture panel (2a).

3. The furniture fitting according to claim 1 or 2, **characterized in that** a centering device (18) is provided for centering between the mounting portion (8) and the coupling portion (9), the centering device (18) including at least one inclined surface (18a, 18b) arranged or formed on the mounting portion (8) and/or on the coupling portion (9) for guiding the coupling portion (9).

4. The furniture fitting according to one of the claims 1 to 3, **characterized in that** the furniture fitting (4) includes an unlocking device (19) for releasing the connection between the mounting portion (8) and the coupling portion (9).

5. The furniture fitting according to claim 4, **characterized in that** the unlocking device (19) includes a movably-mounted release element (19a), and the locking between the mounting portion (8) and the coupling portion (9) is releasable by exerting a force to the release element (19a).

6. The furniture fitting according to claim 5, **characterized in that** the release element (19a) is linearly displaceably supported.

7. The furniture fitting according to one of the claims 1 to 6, **characterized in that** a pressure roller (12) pressurized by the spring device (10) is provided, the pressure roller (12) being configured to be moved along a setting contour (24) upon a movement of the hinge lever (7), wherein it is preferably provided that the setting contour (24) is arranged on the hinge lever (7).

8. The furniture fitting according to one of the claims 1 to 7, **characterized in that** the hinge lever (7) is configured as a two-armed lever having a first lever end and a second lever end, the first lever end of the hinge lever (7) being hingedly connected to the second fitting portion (6), and the damping device (11) is configured to be acted upon by the second lever end of the hinge lever (7).

9. The furniture fitting according to one of the claims 1 to 8, **characterized in that** the furniture fitting (4) is configured as a furniture hinge.

10. An item of furniture (1) comprising a furniture carcass (2), a furniture part (3) movably supported relative to the furniture carcass (2), and at least one furniture fitting (4) according to one of the claims 1 to 9, the furniture part (3) being pivotally supported about an axis (14), preferably extending vertically in the mounted position, relative to the furniture carcass (2) by the at least one furniture fitting (4) .

11. The item of furniture according to claim 10, **characterized in that** the furniture carcass (2) includes a, preferably substantially horizontally aligned, furniture panel (2a), preferably a bottom panel, a top panel, a shelf arranged between the bottom panel and the top panel, or a sidewall (2a), the mounting portion (8) being supported on the furniture panel (2a), wherein it is provided that the mounting portion (8), in the mounted position, is received, for the most part, within a recess (15a) of the furniture panel (2a).

## Revendications

1. Ferrure de meuble (4) pour le montage mobile d'une partie de meuble (3) montée de manière mobile par rapport à un corps de meuble (2), comprenant:
- une première partie de ferrure (5), laquelle est réalisée pour être fixée sur un panneau de meuble (2b) du corps de meuble (2) orienté de préférence de manière sensiblement horizontale,
- une deuxième partie de ferrure (6) destinée à être fixée sur la partie de meuble (3) montée de manière mobile, dans laquelle la deuxième partie de ferrure (6) est reliée de manière à pouvoir pivoter à la première partie de ferrure (5),
- dans laquelle la première partie de ferrure (5) présente une partie de montage (8) avec au moins un dispositif de fixation (16), par lequel la partie de montage (8) peut être montée sur le panneau de meuble (2b), et la première partie de ferrure (5) présente au moins une partie de couplage (9) reliée de manière articulée à la deuxième partie de ferrure (6), laquelle peut être reliée de manière amovible à la partie de montage (8),
- dans laquelle la partie de montage (8) de la première partie de ferrure (5) présente un boîtier (8a) en forme de compartiment, lequel peut être logé à l'intérieur de l'épaisseur de matériau prédéfinie du panneau de meuble, dans laquelle la partie de couplage (9) est logée, dans l'état relié à la partie de montage (8) en grande partie à l'intérieur du boîtier (8a) de la partie de montage (8), dans laquelle la partie de montage (8) présente une extension en hauteur et une extension longitudinale, dans laquelle l'extension longitudinale de la partie de montage (8) est au moins trois fois, de préférence au moins six fois plus grande que l'extension en hauteur de la partie de montage (8),
- dans laquelle la ferrure de meuble (4) présente au moins un levier articulé (7) monté de manière à pouvoir pivoter pour déplacer la partie de meuble (3) mobile,
- la ferrure de meuble (4) présente un dispositif de ressort (10) pour soumettre à l'action d'une force l'au moins un levier articulé (7),
- la ferrure de meuble (4) présente au moins un dispositif d'amortissement (11), de préférence une unité cylindre-piston, pour amortir un déplacement relatif entre la première partie de ferrure (5) et la deuxième partie de ferrure (6),
- le dispositif de ressort (10) et le dispositif d'amortissement (11) sont disposés sur le partie de couplage (9),
**caractérisée en ce que** la partie de couplage (9) peut être reliée de manière amovible à la partie de montage (8) par au moins un dispositif de verrouillage (20), dans laquelle l'au moins un dispositif de verrouillage (20) présente au moins un élément de verrouillage (25a, 25b) monté de manière mobile et soumis à l'action d'au moins un accumulateur de force (21a, 21b) pour verrouiller de manière amovible la partie de couplage (9) .

2. Ferrure de meuble selon la revendication 1, **caractérisée en ce que** la partie de montage (8) de la première partie de ferrure (5) peut être insérée dans un évidement (15a) du panneau de meuble (2a).

3. Ferrure de meuble selon la revendication 1 ou 2, **caractérisée en ce qu'**un dispositif de centrage (18) est prévu pour le centrage entre la partie de montage (8) et la partie de couplage (9), dans laquelle le dispositif de centrage (18) présente au moins une surface inclinée (18a, 18b) disposée ou réalisée sur la partie de montage (8) et/ou sur la partie de couplage (9) pour guider la partie de couplage (9).

4. Ferrure de meuble selon l'une quelconque des revendications 1 à 3, **caractérisée en ce que** la ferrure de meuble (4) présente un dispositif de déverrouillage (19) pour desserrer la liaison entre la partie de montage (8) et la partie de couplage (9).

5. Ferrure de meuble selon la revendication 4, **caractérisée en ce que** le dispositif de déverrouillage (19) présente un élément de desserrage (19a) monté de manière mobile, dans laquelle le verrouillage entre la partie de montage (8) et la partie de couplage (9) peut être desserré en exerçant une force sur l'élément de desserrage (19a).

6. Ferrure de meuble selon la revendication 5, **caractérisée en ce que** l'élément de desserrage (19a) est monté de manière à pouvoir être coulissé linéairement.

7. Ferrure de meuble selon l'une quelconque des revendications 1 à 6, **caractérisée en ce qu'**un rouleau de pression (12) soumis à l'action du dispositif de ressort (10) est prévu, dans laquelle le rouleau de pression (12) peut être déplacé le long d'un contour de réglage (24) disposé de préférence sur le levier articulé (7) lors d'un déplacement du levier articulé (7) .

8. Ferrure de meuble selon l'une quelconque des revendications 1 à 7, **caractérisée en ce que** le levier articulé (7) est réalisé en tant que levier à double bras avec une première extrémité de levier et avec une deuxième extrémité de levier, dans laquelle la première extrémité de levier du levier articulé (7) est reliée de manière articulée à la deuxième partie de ferrure (6), et que le dispositif d'amortissement (11) peut être soumis à une action par l'intermédiaire de la deuxième extrémité de levier du levier articulé (7).

9. Ferrure de meuble selon l'une quelconque des revendications 1 à 8, **caractérisée en ce que** la ferrure de meuble (4) est réalisée en tant que charnière de meuble.

10. Meuble (1) avec un corps de meuble (2), une partie de meuble (3) montée de manière mobile par rapport au corps de meuble (2) et avec au moins une ferrure de meuble (4) selon l'une quelconque des revendications 1 à 9, par laquelle la partie de meuble (3) est montée de manière à pouvoir pivoter par rapport au corps de meuble (2) autour d'un axe (14) s'étendant de préférence en position de montage de manière sensiblement verticale.

11. Meuble selon la revendication 10, **caractérisé en ce que** le corps de meuble (2) présente un panneau de meuble (2a) orienté de préférence de manière sensiblement horizontale, de préférence un panneau de fond, un panneau de recouvrement, un panneau formant tablette disposé entre le panneau de fond et le panneau de recouvrement ou une paroi latérale (2a), dans lequel la partie de montage (8) est montée sur le panneau de meuble (2a), dans lequel il est prévu que la partie de montage (8) est logée dans la position de montage en grande partie à l'intérieur d'un évidement (15a) du panneau de meuble (2a).
